# EUROPÄISCHE PATENTANMELDUNG

(11) **EP 1 772 075 A1**
(43) Veröffentlichungstag der Anmeldung: **11.04.2007**
(21) Anmeldenummer: 06021145.5
(22) Anmeldetag: 09.10.2006
(51) Int. Cl.: A47B 96/20

(54) **Verfahren zur Herstellung von Faltplatten**

(30) Priorität: 08.10.2005 DE 102005048275
(71) Anmelder: Homanit GmbH & Co. KG, 66679 Losheim am See (DE)
(72) Erfinder: Moog, Ralf, 40885 Ratingen (DE)
(74) Vertreter: TER MEER - STEINMEISTER & PARTNER GbR

(57) **Zusammenfassung**

Verfahren zur Herstellung von Faltplatten, bei dem Einzelplatten mit jeweils wenigstens einer geraden Kante übereinandergelegt und an den übereinanderliegenden geraden Kanten durch Auftragen eines elastischen Klebers oder einer Klebefolie miteinander schwenkbar verbunden werden, dadurch gekennzeichnet, dass wenigstens drei Einzelplatten (10,12,14,16) in einem Stapel gesammelt werden und dass auf die wenigstens eine, durch die geraden Kanten gebildete Seitenfläche (18) des Stapels ein elastischer Klebstoff oder eine Klebefolie aufgebracht wird.

## Beschreibung

Die Erfindung betrifft ein Verfahren zur Herstellung von Faltplatten, bei dem Einzelplatten mit jeweils wenigstens einer geraden Kante übereinandergelegt und an den übereinanderliegenden geraden Kanten durch Auftragen eines elastischen Klebers oder einer Klebefolie miteinander schwenkbar verbunden werden.

Unter Faltplatten sollen im vorliegenden Zusammenhang Gebilde aus zwei oder mehreren faltbar verbundenen Einzelplatten verstanden werden. Derartige Gebilde werden beispielsweise als platzsparend zu verpackende Schrankrückwände bei Mitnahmemöbeln eingesetzt. Mit diesem Thema befaßt sich beispielsweise die EP 759 839. Wie in dieser Druckschrift ausgeführt wird, wurde die schwenkbare Verbindung zunächst hergestellt durch Verwendung von Klebebändern.

Es ist aber auch bekannt, einzelne Platten aus beliebigem Material an geraden Kanten mithilfe eines elastischen, auf beide Kanten aufgetragenen Klebers schwenkbar zu verbinden.

Dies ergibt sich beispielsweise aus der EP 1 275 795 A2, die sich auf ein faltbares Fußbodenelement bezieht. Die US 4,138,205 befaßt sich mit einem Displaygerät, das aus zwei schwenkbar miteinander verbundenen Glasplatten besteht, zwischen die beispielsweise ein Bild eingebracht werden kann. Eine Klebstoffraupe ist auf zwei gerade, übereinandergelegte Kanten aufgetragen und bildet ein Scharnier für die gegeneinander schwenkbaren Platten. Die DE 198 04 787 B2 beschreibt ein Verfahren zur Herstellung einer schwenkbaren Verbindung zwischen zwei Platten.

Das Auftragen des Klebers oder Klebebands läßt sich zwar weitgehend automatisieren, ist aber trotzdem verhältnismäßig zeitaufwendig, da jeweils zwei Platten über die gesamte Länge ihrer zu verbindenden Kanten durch eine entsprechende Anlage geführt werden müssen und die Arbeitsgeschwindigkeit nur in Grenzen gesteigert werden kann.

Der Erfindung liegt die Aufgabe zugrunde, ein Verfahren zu schaffen, durch das rasch und rationell Gebilde aus drei schwenkbar verbundenen Platten hergestellt werden können.

Diese Aufgabe wird erfindungsgemäß bei einem Verfahren der eingangs genannten Art dadurch gelöst, dass wenigstens drei Einzelplatten in einem Stapel gesammelt werden und dass auf die wenigstens eine, durch die geraden Kanten gebildete Seitenfläche des Stapels wenigstens teilweise ein elastischer Klebstoff oder eine Klebefolie teilweise aufgebracht wird.

Die Erfindung ist beispielsweise einsetzbar zur Herstellung von zusammenlegbaren, genauer gesagt faltbaren Möbelteilen, etwa Schrankrückwänden von Mitnahmemöbel-Schränken, die zur Reduzierung der Verpackungs- und Transportgröße zusammengefaltet werden können. Derartige Schrankrückwände werden beispielsweise aus Holzwerkstoffen, z. B. Spanplatte, HDF oder MDF hergestellt, wie dem oben angegebenen Stand der Technik zu entnehmen ist. Möbelteile können jedoch auch in mehrfach gefalteter Form für Verpakkung und Transport zusammengelegt werden, wie beispielsweise die GB 2 035 057 zeigt. Andererseits ist die Erfindung nicht beschränkt auf Platten aus Holz oder Holzwerkstoffen. In Betracht kommen alle Arten von denkbaren Plattenmaterialien, einschließlich Glas, Holz, Kunststoff, Metall, usw..

Der Klebstoffauftrag kann erfindungsgemäß auf wenigstens einer Seite des gebildeten Stapels aus Einzelplatten streifenförmig oder teilflächenförmig so erfolgen, dass jeweils die gewünschten Platten durch den Klebstoffauftrag oder Klebstreifenauftrag schwenkbar verbunden sind. Wenn es dagegen herstellungstechnische Vorteile bietet, ist es auch möglich, den Plattenstapel auf einer oder mehreren Außenflächen vollständig mit Klebstoff oder einer Klebefolie zu beschichten und in den Positionen, in denen eine Verbindung zwischen den Platten nicht gewünscht ist, einen Trennschnitt vorzunehmen. Entsprechendes gilt bei einem Auftrag auf Teilflächen.

Die Erfindung ist ferner nicht beschränkt auf rechteckige Platten, obgleich diese einen wesentlichen Anteil bei der Realisierung ausmachen werden. Für die faltbare Verbindung von zwei Platten reicht jedoch eine gerade Kante aus. Daher können beispielsweise auch dreieckige und/oder in anderer Weise polygonale Platten nach dem erfindungsgemäßen Verfahren verbunden werden.

Nach der Erfindung kann ein Plattenstapel, der eine große Zahl von Platten enthalten kann, auf der wenigstens einen Seitenfläche teilweise oder vollständig mit einem elastischen Kleber beschichtet oder mit einer aufgeklebten Klebefolie versehen werden. An den Stellen, an denen eine Verbindung zwischen den Platten erfolgt ist, aber nicht erwünscht ist, kann die Klebeverbindung aufgetrennt werden.

Obgleich hier der zusätzliche Schritt des Auftrennens erforderlich ist, erweist sich doch die teilweise oder ganzflächige Beschichtung einer Seite des Stapels mit Kleber oder Klebefolie als so viel einfacher gegenüber dem Auftrag auf jeweils zwei parallele Plattenkanten, dass der mögliche zusätzliche Aufwand für die anschließende Trennung aufgefangen wird. Vor allem einfachere Anlagen zur Plattenverbindung und kürzere Gesamtbearbeitungszeiten zeichnen das Verfahren aus.

Die Trennung kann mechanisch mithilfe eines Messers oder eines Fräsers erfolgen. Sie kann auch chemisch oder thermisch durchgeführt werden. Kombinationen sind möglich, also etwa die Trennung mit einem beheizten Messer.

Es gibt heute Klebstoffe, die nach dem Abbinden elastisch bleiben und gewissermaßen als dauerhaftes Scharnier zwischen zwei schwenkbar zu verbindenden Platten verwendet werden können. Als Beispiel können Polyurethan-Kleber genannt werden. Die Erfindung schließt jedoch auch die Verwendung von Klebefolien oder Klebebändern aus elastisch biegsamen Materialien ein. Es kommt auch die Verwendung eines Vlies oder eines Gewebes in Betracht, die mit einem Klebstoff beschichtet sind oder in eine aufgetragene Klebstoffschicht hineingedrückt werden.

Bei Gebilden aus drei oder mehr schwenkbar miteinander verbundenen Platten, die beispielsweise zur Bildung eines Möbelstücks oder einer mehrfach abgewinkelten Displaywand verwendet werden, kann es notwendig sein, eine Möglichkeit zu bieten, die einzelnen Platten mehrfach in die gleiche Richtung übereinanderzufalten. Für derartige Einsatzfälle können beispielsweise extrem elastische, dehnbare Kleber, z. B. Silikone, auch bekannt als Kleb- oder Dichtmassen verwendet werden, oder die Reihe der miteinander schwenkbar verbundenen Platten kann entfernbare Abstandshalter enthalten.

Erfindungsgemäß können auch mehr als zwei Platten an übereinandergelegten Kanten schwenkbar verbunden werden, z. B. zur Herstellung eines Katalogs mit verschiedenen Plattenmustern, eines relativ robusten Kinderbuches oder dergleichen.

Es wurde wiederholt darauf hingewiesen, dass die wenigstens eine Seitenfläche des Plattenstapels ggf.. nur teilweise mit einem Kleber oder einem Klebeband beschichtet sein muß.

Tatsächlich kann es ausreichen, die Beschichtung streifenförmig, punktförmig oder nach einem anderen Muster vorzunehmen, sofern gewährleistet ist, dass in ausreichendem Maße Klebstoffbrücken zwischen zu verbindenden Platten erzeugt werden.

Wenn ein Stapel von Platten, beispielsweise rechteckigen Platten, auf zwei gegenüberliegenden Seiten mit einem Kleber oder Klebefolie beschichtet wird und die Trennung benachbarter Platten auf beiden gegenüberliegenden Seiten jeweils abwechselnd erfolgt, entsteht ein Plattengebilde nach Art eines Ziehharmonika-Balges, das beispielsweise, bei entsprechender Größe, als Display-Stellwand verwendet werden kann.

Im folgenden werden bevorzugte Ausführungsbeispiele der Erfindung anhand der beigefügten Zeichnung näher erläutert.
- Fig. 1: zeigt in perspektivischer Darstellung einen Plattenstapel mit Klebstoffauftrag nach dem Trennvorgang;
- Fig. 2: ist eine entsprechende Seitenansicht eines Stapels gemäß Fig. 1.

Fig. 1 zeigt einen Stapel von rechteckigen oder quadratischen Platten. Die vier oberen Platten sind mit 10,12,14,16 bezeichnet. Die dem Betrachter in Fig. 1 zugewandte Seitenfläche 18 ist mit einer Klebstoffschicht oder einer Klebefolie abgedeckt worden. Diese Klebstoffschicht ist jeweils abwechselnd bei zwei benachbarten Platten 10,12 und 14,16 belassen worden, im Übergangsbereich von Platte 12 zu Platte 14, usw. jedoch entfernt worden. Das bedeutet, dass zwar die Platten 10,12 sowie 14,16 schwenkbar miteinander verbunden sind, indem die Kleber oder Klebefolienschicht zwischen den jeweils beiden Platten als Scharnier wirkt, das aber zwischen Platte 2 und Platte 3 usw. nach der Trennung keinerlei Verbindung mehr besteht. Die Trennlinien sind in der Zeichnung gestrichelt dargestellt und mit 20 bezeichnet worden.

In Fig. 2 ist eine Seitenansicht zu Fig. 1 gezeigt. Die Kleberschicht oder Klebefolie auf der Seitenfläche 18 ist hier mit 22 bezeichnet worden. Die Trennlinien 20 sind in der Seitenansicht gut zu erkennen.

Die Trennlinien können mithilfe eines Messers, einer Säge oder eines Fräsers mechanisch hergestellt werden, jedoch können auch chemische oder thermische Hilfsmittel zur Hilfe genommen werden.

Wenn, ausgehend von Fig.1, auf die der Seitenfläche 18 gegenüberliegende Seitenfläche, die in Fig. 1 nicht sichtbar ist, ebenfalls eine Klebstoffschicht aufgetragen wird, die dann jeweils um eine Ebene versetzt aufgetrennt wird, läßt sich ein Gebilde einer größeren Anzahl von Platten herstellen, die ZickZack-förmig miteinander verbunden sind. Zahlreiche weitere Varianten sind möglich. Die faltbare Verbindung mehrerer Platten muß nicht linear in einer Reihe erfolgen. Die Verbindung kann vielmehr auch um die Ecke führen, so dass räumliche Gebilde aus den faltbar verbundenen Platten gebildet werden können.

## Patentansprüche

1. Verfahren zur Herstellung von Faltplatten, bei dem Einzelplatten mit jeweils wenigstens einer geraden Kante übereinandergelegt und an den übereinanderliegenden geraden Kanten durch Auftragen eines elastischen Klebers oder einer Klebefolie miteinander schwenkbar verbunden werden, **dadurch gekennzeichnet, dass** wenigstens drei Einzelplatten (10,12,14,16) in einem Stapel gesammelt werden und dass auf die wenigstens eine, durch die geraden Kanten gebildete Seitenfläche (18) des Stapels ein elastischer Klebstoff oder eine Klebefolie aufgebracht wird.

2. Verfahren nach Anspruch 1, **dadurch gekennzeichnet, dass** die Verbindung zwischen benachbarten Platten zwischen denjenigen Platten, zwischen denen eine Verbindung nicht erwünscht ist, durch einen Trennschnitt aufgehoben wird.

3. Verfahren nach Anspruch 1 oder 2, **dadurch gekennzeichnet, dass** auf die Seitenfläche (18) des Stapels ein Kleber aufgetragen wird.

4. Verfahren nach Anspruch 1 oder 2, **dadurch gekennzeichnet, dass** auf die Seitenfläche (18) eine Klebefolie aufgetragen wird.

5. Verfahren nach Anspruch 1 oder 2, **dadurch gekennzeichnet, dass** auf die Seitenfläche (18) ein mit Kleber bestrichenes Vlies aufgetragen oder ein Vlies in einen aufgetragenen Kleber eingedrückt wird.

6. Verfahren nach Anspruch 1 oder 2, **dadurch gekennzeichnet, dass** auf die Seitenfläche (18) ein mit Kleber bestrichenes Gewebe aufgetragen wird oder ein Gewebe in einen aufgetragenen Kleber eingelegt wird.

7. Verfahren nach einem der Ansprüche 2 bis 6, **dadurch gekennzeichnet, dass** die Trennung der Kleberschicht oder Klebefolie mithilfe eines Messers erfolgt.

8. Verfahren nach einem der Ansprüche 2 bis 6, **dadurch gekennzeichnet, dass** die Trennung mithilfe eines Fräsers erfolgt.

9. Verfahren nach einem der Ansprüche 2 bis 6, **dadurch gekennzeichnet, dass** die Trennung mithilfe einer Säge erfolgt.

10. Verfahren nach einem der Ansprüche 2 bis 6, **dadurch gekennzeichnet, dass** die Trennung auf chemikalischem Weg erfolgt.

11. Verfahren nach einem der Ansprüche 2 bis 6, **dadurch gekennzeichnet, dass** die Trennung auf thermischem Weg erfolgt.

12. Verfahren nach einem der Ansprüche 1 bis 11, **dadurch gekennzeichnet, dass** zwei oder mehrere gegenüberliegende Seitenflächen (18) eines Plattenstapels mit einem Kleber oder einer Klebefolie beschichtet werden.

13. Verfahren nach Anspruch 12, **dadurch gekennzeichnet, dass** die wenigstens zwei Seitenflächen (18) einander gegenüberliegen.

14. Verfahren nach einem der vorhergehenden Ansprüche, **dadurch gekennzeichnet, dass** die Platten aus Holz oder einem Holzwerkstoff, insbesondere MDF oder HDF bestehen.

15. Verfahren nach einem der Ansprüche 1 bis 3, **dadurch gekennzeichnet, dass** der Kleber linien- oder streifenförmig oder in einem anderen Raster aufgetragen wird.
